# FASCICULE DE BREVET EUROPEEN

(11) **EP 0 230 195 B1**
(45) Date de publication et mention de la délivrance du brevet: **28.06.1989**
(21) Numéro de dépôt: 86402934.3
(22) Date de dépôt: 24.12.1986
(51) Int. Cl.: B65D 81/32

(54) **Conditionnement en deux parties**
Zweiteilige Verpackung
Two-part package

(30) Priorité: 10.01.1986 FR 8600277
(43) Date de publication de la demande: 29.07.1987
(73) Titulaire: L'OREAL, 75008 Paris (FR)
(72) Inventeur: Goncalves, Antonin, F-95410 Groslay (FR)
(74) Mandataire: Peuscet, Jacques

(56) Documents cités:
- EP-A- 0 099 754
- EP-A- 0 101 594

## Description

La présente invention est relative à un conditionnement en deux parties : la première partie est constituée par deux compartiments séparés l'un de l'autre par un opercule déchirable ; la seconde partie est constituée par une capsule perforatrice. Un tel conditionnement permet de conserver, indépendamment l'un de l'autre, au moins deux produits et d'effectuer leur mélange seulement au moment de l'utilisation.

On connâit déjà des flacons à deux compartiments qui sont disposés l'un au-dessus de l'autre, munis chacun d'un opercule déchirable à leurs extrémités se faisant face, et qui comprennent un élément intermédiaire cylindrique solidaire du compartiment supérieur et se vissant sur le compartiment inférieur. Le compartiment supérieur peut comporter des lames coupantes solidaires de sa paroi ; le compartiment inférieur peut également comporter une couronne coupante située sur le bord supérieur de sa paroi latérale. En vissant cet élément intermédiaire sur le compartiment inférieur, les lames coupantes, ainsi que la couronne coupante éventuelle, déchirent les opercules, mettant ainsi en contact les produits contenus dans chacun des compartiments.

Un tel flacon est notamment décrit dans le document EP-A-99 754. Un autre type de flacon reprenant sensiblement les mêmes moyens, notamment pour découper l'opercule séparant les deux compartiments, est divulgué dans le document EP-A-101.594.

Il faut noter que dans ces flacons de l'art antérieur, il est nécessaire de visser l'un des compartiments sur l'autre, soit directement, soit par l'intermédiaire d'un pièce solidaire de cet autre compartiment, ou d'exercer une force sur l'un d'eux en direction de l'autre, afin de perforer le ou les opercules séparant les deux compartiments. Or, les utilisateurs, en ne dosant pas correctement la force ou le couple à exercer, peuvent endommager le flacon et notamment les moyens assurant l'étanchéité entre les deux compartiments.

Aussi la présente invention a-t-elle, en particulier, pour but de fournir un conditionnement comprenant notamment deux compartiments séparés par des opercules déchirables, de fabrication simple et permettant de conserver les produits contenus dans chacun de ces compartiments, avec une étanchéité sûre, fiable et contrôlable.

Ce but, ainsi que d'autres qui apparaîtront par la suite, sont atteints par un conditionnement en deux parties assemblables, la première partie étant constituée par deux compartiments comprenant un premier compartiment, ou récipient, et un second compartiment, ou couvercle, surmontant le précédent, ces deux compartiments étant séparés l'un de l'autre par deux opercules, ainsi que par une pièce intermédiaire réunissant ces deux compartiments, ce conditionnement étant caractérisé par le fait que les deux opercules sont solidaires du couvercle, que ce couvercle est obturé à sa partie supérieure par un bouchon, et que la seconde partie de ce conditionnement est constituée par une capsule perforatrice apte à perforer ces deux opercules lorsqu'elle est mise en place sur le second compartiment, après avoir enlevé le bouchon.

De préférence, le couvercle comporte à sa partie inférieure, deux jupes concentriques: une jupe intérieure sur laquelle est fixé un premier opercule et une jupe extérieure, ayant une plus grande hauteur que la précédente, sur laquelle est fixé le second opercule.

Avantageusement, le premier opercule est fixé sur une bague solidaire de la jupe intérieure.

De préférence, le récipient comporte un goulot muni de moyens d'accrochage.

La pièce intermédiaire, quant à elle, est constituée d'une jupe prenant appui sur les deux compartiments, munie de moyens d'accrochage coopérant avec ceux du goulot du récipient et de moyens de solidarisation sur la jupe extérieure du couvercle.

Avantageusement, la pièce intermédiaire, en demi-coupe verticale, a la forme d'un T couché, dont la barre est constituée par la jupe et dont la base comporte des moyens d'accrochage.

De préférence, les moyens d'accrochage du goulot sont constitués par une bague à clips et des crans anti-rotation, et ceux de la pièce intermédiaire, qui coopèrent avec les précédents, comprennent une jupe de clipsage et des crans anti-rotation.

Avantageusement, la pièce intermédiaire est solidaire du couvercle par clipsage de sa jupe sur la jupe extérieure de celui-ci.

Selon un mode de réalisation préféré de l'invention, la jupe intérieure du couvercle est dans le prolongement de la paroi de celui-ci.

Entre la jupe extérieure et la jupe intérieure du couvercle est située une jupe intermédiaire sur laquelle est également fixé le second opercule.

Avantageusement, entre cette jupe intermédiaire et cette jupe extérieure, est ménagé un orifice dans la paroi du couvercle.

De préférence, la bague et le goulot muni de la jupe de clipsage de la pièce intermédiaire délimitent des ouvertures sensiblement de même axe et sensiblement de même diamètre.

Quant au bouchon du couvercle, il est vissé sur ce dernier, de façon à être amovible.

La seconde partie de ce conditionnement qui est constituée par une capsule perforatrice, peut être vissée sur ce couvercle à la place du bouchon.

De préférence, cette capsule perforatrice comporte une lame coupante qui peut être avantageusement semi-circulaire.

La description qui va suivre et qui ne présente aucun caractère limitatif, doit être lue en regard des figures annexées parmi lesquelles :
- la figure 1 représente une vue extérieure du conditionnement selon la présente invention lorsque la capsule perforatrice est en place ;
- la figure 2 est une coupe verticale de ce même conditionnement, mais en phase de stockage ;
- la figure 3 est une coupe verticale du conditionnement selon la figure 1 ; et
- la figure 4 est une coupe transversale selon la ligne IV-IV de la figure 3.

Ainsi qu'on peut notamment le voir sur les figures 1 et 2, un conditionnement en deux parties selon la présente invention comprend une première partie qui est constituée par deux compartiments : un premier compartiment ou récipient 1, un second compartiment ou couvercle 2, surmontant le précédent, ces deux compartiments étant séparés l'un de l'autre par deux opercules 3, 4, ainsi que par une pièce intermédiaire 5 qui réunit ces deux compartiments 1, 2. Le couvercle 2 est obturé à sa partie supérieure par un bouchon 6. La seconde partie de ce conditionnement est constituée par une capsule perforatrice 7 qui est apte à perforer les deux opercules 3, 4 lorsqu'elle est mise en place sur le couvercle 2 à la place du bouchon 6.

Le couvercle 2 comporte à sa partie inférieure deux jupes concentriques : une jupe intérieure 8 sur laquelle est fixée un premier opercule 3, et une jupe extérieure 9, plus haute que la précédente, sur laquelle est fixé un second opercule 4.

Selon un mode avantageux de réalisation de la présente invention, le premier opercule 3 est solidaire d'une bague 10, elle-même solidaire de la jupe intérieure 8. La solidarité entre cette bague 10 et la jupe intérieure 8 peut être réalisée, par exemple, par clipsage.

Quant au récipient 1, il comporte, à son extrémité supérieure, un goulot 11 qui est muni de moyens d'accrochage.

La pièce intermédiaire 5 est constituée d'une jupe 12 qui prend appui sur les deux compartiments, c'est-à-dire le récipient 1 et le couvercle 2, et qui est également munie de moyens d'accrochage coopérant avec ceux du goulot 11 et de moyens de solidarisation sur la jupe extérieure 9 du couvercle 2.

Cette pièce intermédiaire, selon le présent exemple de réalisation, a, en demi-coupe verticale, sensiblement la forme d'un T couché, dont la barre est constituée par la jupe 12 et dont la base 13 comporte les moyens d'accrochage de la pièce intermédiaire sur le goulot 11.

Par exemple, les moyens d'accrochage du goulot 11 sont constitués par une bague clipsée et des crans anti-rotation, et ceux de la pièce intermédiaire 5, qui coopèrent avec les précédents, comprennent une jupe de clipsage 14 et des crans anti-rotation. Du fait de cette structure même, la pièce intermédiaire 5 et le récipient 1 sont solidaires l'un de l'autre.

Par ailleurs, la pièce intermédiaire 5 est solidaire du couvercle 2 par clipsage de sa jupe 12 sur la jupe extérieure 9 de ce couvercle 2. De ce fait, la pièce intermédiaire 5 et le couvercle 2 sont également solidaires l'un de l'autre. En conséquence, le couvercle 2, la pièce intermédiaire 5 et le récipient 1 constituent un ensemble équivalent à un flacon monobloc.

Pour des raisons de fabrication, il peut être avantageux que la jupe intérieure 8 du couvercle 2 soit dans le prolongement de la paroi 15 de ce même couvercle.

Le couvercle 2, entre la jupe intérieure 8 et la jupe extérieure 9, comprend également une jupe intermédiaire 16 solidaire aussi du second opercule 4. Un orifice 17 est ménagé dans la paroi 15 du couvercle 2 entre la jupe intermédiaire 16 et la jupe extérieure 9.

Il y a lieu de remarquer que l'espace délimité par la paroi 15, les deux jupes intermédiaire 16 et extérieure 9, et le second opercule 4 est totalement clos par l'orifice 17, il est donc possible de vérifier l'étanchéité du second opercule ; auparavant, ou aura pu vérifier l'étanchéité du premier opercule après sa fixation sur la bague 10.

En phase de stockage, le couvercle 2 est obturé à sa partie supérieure par un bouchon 6 qui est, de préférence, vissé. En phase d'utilisation, il faut donc, d'une part, pouvoir mélanger les produits contenus séparémement dans le récipient 1 et le couvercle 2 et, d'autre part, disposer d'un bouchon permettant de contrôler l'écoulement du produit mélangé. C'est pourquoi, le conditionnement, selon la présente invention, comprend une seconde partie qui est constituée par une capsule perforatrice 7.

En phase d'utilisation, il faut donc retire le bouchon 6 et le remplacer par la capsule perforatrice 7 qui se visse à la partie supérieure du couvercle 2. Cette capsule perforatrice est munie d'une lame perforante 18 qui, lors de la mise en place de la capsule sur le couvercle 2, crève les deux opercules 3 et 4 et les découpe de façon circulaire lors du vissage de la capsule 7 sur le couvercle 2. Cette lame coupante 18, ainsi qu'on peut le voir sur la figure 4, est avantageusement en forme d'un demi-cercle.

Pour faciliter le découpage des opercules 3 et 4, il est préférable que la bague 10 et le goulot 11 muni de la jupe de clipsage 14 délimitent des ouvertures sensiblement de même axe et sensiblement de même diamètre.

La capsule perforatrice 7 est munie d'un ajutage 19 obturé par exemple par un bouchon 20 qui peut être notamment sectionné. Selon le présent exemple de réalisation, le récipient 1 est réalisé en polyéthylène, tandis que le couvercle 2 est en polychlorure de vinyle. La bague 10 de même que la pièce intermédiaire 5 sont réalisées en polypropylène, de même que le bouchon 6, la capsule perforatrice 7 et sa lame perforatrice. Les deux opercules 3 et 4 sont de préférence en aluminium. Ils peuvent donc être thermoscellés sur la bague 10 et sur les jupes intermédiaire 16 et extérieure 9.

La réalisation de la première partie du conditionnement selon la présente invention peut par exemple être effectuée dans l'ordre suivant :
a) sur le goulot 11 du récipient 1, on clipse la partie intermédiaire 5, et on remplit ce récipient d'un produit tel qu'un oxydant.
b) pendant ce temps, on soude le premier opercule 3 sur la bague 10 et on vérifie la tenue à la pression de la soudure ; puis on elipse cette bague 10 sur la jupe intérieure 8 du couvercle 2 ; on peut alors souder le second opercule 4 sur les jupes intermédiaire 16 et extérieure 9 de ce même couvercle 2 : grâce à l'orifice 17, on vérifie la tenue à la pression de cette soudure ;
c) on solidarise par clipsage le couvercle 2 muni de ces deux opercules sur la pièce intermédiaire 5 ;
d) on remplit le couvercle 2 de son produit et on visse le bouchon 6.

Entre le second opercule 4 et la base 13 de la pièce intermédiaire 5, il peut être laissé un très faible jeu permettant une évacuation éventuelle d'un gaz issu de la décomposition de l'oxydant contenu dans le récipient 1. En effet, si cet oxydant est de l'eau oxygénée, la décomposition de celle-ci entraîne une production d'oxygène pouvant créer une surpression à l'intérieur du récipient dommageable à sa conservation. Mais, du fait du jeu décrit ci-dessus, l'oxygène peut s'échapper du récipient 1 en empruntant ce jeu et en passant entre la jupe extérieure 9 du couvercle 2 et la jupe 12 de la pièce intermédiaire 5 : une micro-fuite est ainsi réalisée.

Le récipient 1 peut être en polyéthylène ; le bouchon 6, la capsule perforatrice 7, la bague 10 pour le premier opercule 3 et la pièce intermédiaire 5 sont réalisés en polypropylène. Quant au couvercle 2, il est en polychlorure de vinyle, tandis que les opercules 3 et 4 sont en aluminium.

## Revendications

1. Conditionnement en deux parties assemblables, la première partie étant constituée par deux compartiments comprenant un premier compartiment, ou récipient (1), et un second compartiment, ou couvercle (2), surmontant le précédent, ces deux compartiments étant séparés l'un de l'autre par deux opercules (3, 4), ainsi que par une pièce intermédiaire (5) réunissant lesdits deux compartiments, conditionnement caractérisé par le fait que lesdits deux opercules (3, 4) sont solidaires dudit couvercle (2), que ce couvercle (2) est obturé à sa partie supérieure par un bouchon (6), et que la seconde partie de ce conditionnement est constituée par une capsule perforatrice (⁷) apte à perforer les deux opercules (3, 4) quand elle est mise en place sur le second compartiment (2), après avoir enlevé le bouchon (6).

2. Conditionnement selon la revendication 1, caractérisé par le fait que ledit couvercle (2) comporte à sa partie inférieure deux jupes concentriques: une jupe intérieure (8) sur laquelle est fixé un premier opercule (3) et une jupe extérieure (9), ayant une plus grande hauteur que la précédente, sur laquelle est fixé le second opercule (4).

3. Conditionnement selon la revendication 2, caractérisé par le fait que ledit premier opercule (3) est fixé sur une bague solidaire de ladite jupe intérieure (8). -⁴

4. Conditionnement selon l'une quelconque des revendications 1 à 3, caractérisé par le fait que ledit récipient (1) comporte un goulot (11) muni de moyens d'accrochage.

5. Conditionnement selon la revendication 4, caractérisé par le fait que ladite pièce intermédiaire (5) est constituée d'une jupe (12) prenant appui sur les deux compartiments, munie de moyens d'accrochage coopérant avec ceux dudit goulot (11) du récipient (1) et de moyens de solidarisation sur la jupe extérieure (9) dudit couvercle (2).

6. Conditionnement selon la revendication 5, caractérisé par le fait que ladite pièce intermédiaire (5) a, en demi-coupe verticale, la forme d'un T majuscule couché, dont la barre est constituée par ladite jupe (12) et dont la base (13) comporte des moyens d'accrochage.

7. Conditionnement selon les revendications 4 et 5, caractérisé par le fait que les moyens d'accrochage dudit goulot (11) sont constitués par une bague (10) à clips et des crans anti-rotation, et ceux de ladite pièce intermédiaire (5), qui coopèrent avec les précédents, comprennant une jupe de clipsage (14) et des crans anti-rotation.

8. Conditionnement selon les revendications 2 et 5 prises simultanément, caractérisé par le fait que ladite pièce intermédiaire (5) est solidaire dudit couvercle (2) par clipsage de sa jupe (12) sur la jupe extérieure (9) de celui-ci.

9. Conditionnement selon la revendication 2, caractérisé par le fait que ladite jupe intérieure (8) du couvercle (2) est dans le prolongement de la paroi (15) de celui-ci.

10. Conditionnement selon la revendication 2, caractérisé par le fait qu'entre ladite jupe extérieure (9) et ladite jupe intérieure (8) du couvercle (2) est située une jupe intermédiaire (16) sur laquelle est également fixé ledit second opercule (4).

11. Conditionnement selon la revendication 10, caractérisé par le fait qu'entre ladite jupe intermédiaire (16) et ladite jupe extérieure (9) est ménagé un orifice (17) dans ladite paroi (15) du couvercle (2).

12. Conditionnement selon la revendication 7, caractérisé par le fait que ladite bague (10) et ledit goulot (11) munis de la jupe de clipsage (14) de ladite pièce intermédiaire (5) délimitent des ouvertures sensiblement de même axe et sensiblement de même diamètre.

13. Conditionnement selon l'une quelconque des revendications 1 à 12, caractérisé par le fait que ledit bouchon (6) de couvercle (2) est vissé sur ce dernier.

14. Conditionnement selon l'une quelconque des revendications 1 à 13, caractérisé par le fait que ladite seconde partie dudit conditionnement est constituée par une capsule perforatrice (7) qui peut être vissée sur ledit couvercle (2) à la place dudit bouchon (6).

15. Conditionnement selon la revendication 14, caractérisé par le fait que ladite capsule perforatrice (7) comporte une lame coupante (18) permettant de découper lesdits opercules (3 et 4).

16. Conditionnement selon la revendication 15, caractérisé par le fait que ladite lame coupante (18) est semi-circulaire.

## Patentansprüche

1. Konditionierbehälter aus zwei zusammensetzbaren Teilen, wobei das erste Teil aus zwei Abteilen, die ein erstes Abteil oder einen Behälter (1) und darauf angeordnet ein zweites Abteil oder eine Kappe (2) aufweisen, wobei die beiden Abteile voneinander durch zwei Deckel (3, 4) getrennt sind, und aus einem die beiden Abteile verbindenden Mittelteil (5) besteht, dadurch gekennzeichnet, daß die beiden Deckel (3, 4) mit der Kappe (2) verbunden sind, daß die Kappe (2) in ihrem oberen Bereich durch einen Verschluß (6) verschlossen ist und daß das zweite Teil dieses Konditionierbehälters aus einer Perforationskappe (7) besteht, die die beiden Deckel (3, 4) beim Aufsetzen auf das zweite Abteil (2) durchdringen kann, nachdem der Verschluß (6) entfernt ist.

2. Konditionierbehälter nach Anspruch 1, dadurch gekennzeichnet, daß die Kappe (2) in ihrem unteren Bereich zwei konzentrische Schürzen besitzt, nämlich eine innere Schürze (8), auf der ein erster Deckel (3) befestigt ist, und eine äußere Schürze (9), die höher ist als die vorhergehende und an der der zweite Deckel (4) befestigt ist.

3. Konditionierbehälter nach Anspruch 2, dadurch gekennzeichnet, daß der erste Deckel (3) an einem Ring befestigt ist, der mit der inneren Schürze (8) verbunden ist.

4. Konditionierbhälter nach einem der Ansprüche 1 bis 3, dadurch gekennzeichnet, daß der Behälter (1) einen Hals (11) besitzt, der mit Verbindungsmitteln ausgestattet ist.

5. Konditionierbhälter nach Anspruch 4, dadurch gekennzeichnet, daß das Mittelteil (5) aus einer Schürze (12) besteht, die gegen die beiden Abteile anliegt und mit Verbindungsmitteln, welche mit denen des Halses (11) des Behälters (1) zusammenwirken, sowie mit Mitteln zur Befestigung auf der äußeren Schürze (9) der Kappe (2) ausgestattet ist.

6. Konditionierbehälter nach Anspruch 5, dadurch gekennzeichnet, daß das Mittelteil (5) im vertikalen Halbschnitt die Form eines liegenden groß T besitzt, dessen Querbalken die Schürze (12) darstellt und dessen Längsbalken (13) Verbindungsmittel trägt.

7. Konditionierbehälter nach den Ansprüchen 4 und 5, dadurch gekennzeichnet, daß die Verbindungsmittel des Halses (11) aus einem Einrastring (10) und aus Kerben bestehen, welche eine Rotation verhindern, und daß diejenigen des Mittelteils (5), welche mit den vorherigen zusammenwirken, eine Einrastschürze (14) und Kerben aufweisen, welche eine Drehung verhindern.

8. Konditionierbehälter nach den Ansprüchen 2 und 5 gemeinsam, dadurch gekennzeichnet, daß das Mittelteil (5) mit der Kappe (2) durch Einrasten seiner Schürze (12) auf der äußeren Schürze (9) der Kappe (2) verbunden ist.

9. Konditionierbehälter nach Anspruch 2, dadurch gekennzeichnet, daß die innere Schürze (8) der Kappe (2) in der Verlängerung der Wand (15) von letzterer angeordnet ist.

10. Konditionierbehälter nach Anspruch 2, dadurch gekennzeichnet, daß zwischen der äußeren Schürze (9) und der inneren Schürze (8) der Kappe (2) eine mittlere Schürze (16) angeordnet ist, an der der zweite Deckel (4) ebenfalls befestigt ist.

11. Konditionierbehälter nach Anspruch 10, dadurch gekennzeichnet, daß zwischen der mittleren Schürze (16) und der äußeren Schürze (9) eine Öffnung (17) in der Wand (15) der Kappe (2) ausgenommen ist.

12. Konditionierbehälter nach Anspruch 7, dadurch gekennzeichnet, daß der Ring (10) und der Hals (11) zusammen mit der Einrastschürze (14) des Mittelteils (5) Öffnungen mit im wesentlichen derselben Achse und demselben Durchmesser einfassen.

13. Konditionierbehälter nach einem der Ansprüche 1 bis 12, dadurch gekennzeichnet, daß der Verschluß (6) der Kappe (2) auf letzterer aufgeschraubt ist.

14. Konditionierbehälter nach einem der Ansprüche 1 bis 13, dadurch gekennzeichnet, daß das zweite Teil dieses Konditionierbehälters aus einer Perforationskappe (7) besteht, die anstelle des Verschlusses (6) auf die Kappe (2) aufgeschraubt werden kann.

15. Konditionierbehälter nach Anspruch 14, dadurch gekennzeichnet, daß die Perforationskappe (7) eine Schneide (18) zum Zerschneiden der Deckel (3 und 4) besitzt.

16. Konditionierbehälter nach Anspruch 15, dadurch gekennzeichnet, daß diese Schneide (18) halbkreisförmig ausgestaltet ist.

## Claims

1. A package in two parts which can be fitted together, the first part being constituted by two compartments comprising a first compartment or container (1), and a second compartment or cap (2) surmounting the former, these two compartments being separated from each other by two diaphragms (3, 4), as well as by an intermediate component (5) joining the said two compartments, which package is characterized in that the said two diaphragms (3, 4) are fixed to the said cap (2), that this cap (2) is obturated in its upper portion.by a stopper (6), and that the second part of the package is constituted by a perforating cover cap (7) capable of perforating these two diaphragms (3, 4) when it is positioned on the second compartment (2) after the stopper (6) has been withdrawn.

2. A package according to claim 1, characterized in that the said cap (2) comprises in its lower portion two concentric skirts: an inner skirt (8) whereon there is fixed a first diaphragm (3) and an outer skirt (9) which is higher than the former whereon the second diaphragm (4) is fixed.

3. A package according to claim 2, characterized in that the said first diaphragm (3) is fixed to a ring joined to the inner skirt (8).

4. A package according to any one of claims to 3, characterized in that the said container (1) comprises a neck (11) provided with fastening means.

5. A package according to claim 4, characterized in that the said intermediate component (5) is constituted by a skirt (12) bearing on the two compartments, provided with fastening means, cooperating with those of the said neck (11) of the container (1) and with means for fixing to the outer skirt (9) of the said cap (2).

6. A package according to claim 5, characterized in that the said intermediate component (5) has, in a vertical half cross section, the shape of a recumbent capital T whose bar is formed by the said skirt (12) and whose base (13) includes fastening means.

7. A package according to claims 4 and 5, characterized in that the fastening means of the said neck (11) are constituted by a ring (10) with clips and anti-rotation stops, and those of the said intermediate component (5) which cooperate with the former, comprise a catch engagement skirt (14) and anti-rotation stops.

8. A package according to claims 2 and 5 taken simultaneously, characterized in that the said intermediate component (5) is fixed to the said cap (2), by the catch engagement of its skirt (12) on the outer skirt (9) of the latter.

9. A package according to claim 2, characterized in that the said inner skirt (8) of the cap (2) lies in the extension of the wall (15) of the latter.

10. A package according to claim 2, characterized in that between the said outer skirt (9) and the said inner skirt (8) of the cap (2), there is situated an intermediate skirt (16) whereto there is also fixed the said second diaphragm (4).

11. A package according to claim 10, characterized in that an orifice (17) is arranged in the said wall (15) of the cap (2) between the said intermediate skirt (16) and the said outer skirt (9).

12. A package according to claim 7, characterized in that the said ring (10) and the said neck (11) provided with the catch engagement skirt (14) of the said intermediate component (5) delimit openings which are substantially coaxial and have substantially the same diameter.

13. A package according to any one of claims 1 to 12, characterized in that the said stopper (6) of the cap (2) is screwed onto this latter.

14. A package according to any one of claims 1 to 13, characterized in that the said second part of the said package is constituted by a perforating cover cap (7) which can be screwed on the said cap (2) instead of the said stopper (6).

15. A package according to claim 14, characterized in that the said perforating cover cap (7) comprises a cutting blade (18) allowing the said diaphragms (3 and 4) to be cut.

16. A package according to claim 15, characterized in that the said cutting blade (18) is semicircular.
